# EUROPÄISCHE PATENTSCHRIFT

(11) **EP 2 952 805 B1**
(45) Veröffentlichungstag und Bekanntmachung des Hinweises auf die Patenterteilung: **01.03.2017**
(21) Anmeldenummer: 15169313.2
(22) Anmeldetag: 27.05.2015
(51) Int. Cl.: F21V 27/02, F21S 8/06, F21V 21/008, F21V 21/02, F21V 21/112

(54) **LEUCHTE**
LUMINAIRE
ÉCLAIRAGE

(30) Priorität: 06.06.2014 DE 202014102667 U
(43) Veröffentlichungstag der Anmeldung: 09.12.2015
(73) Patentinhaber: Sattler, Ulrich, 73092 Heiningen (DE)
(72) Erfinder: Sattler, Ulrich, 73092 Heiningen (DE)
(74) Vertreter: Ruckh, Rainer Gerhard

(56) Entgegenhaltungen:
- EP-A1- 1 555 479
- EP-A1- 2 562 473
- DE-A1- 1 464 167
- DE-A1-102010 002 400
- DE-A1-102012 104 969
- US-A- 2 762 598
- US-A1- 2006 291 219

## Beschreibung

Die Erfindung betrifft eine Leuchte, welche generell zur Beleuchtung von Räumen dient.

Insbesondere können derartige Leuchten als Deckenleuchten ausgebildet sein, die typischerweise in größeren Räumen von Gebäuden, wie Eingangshallen von Bürogebäuden, Hotels oder auch Theatern und anderen offiziellen Gebäuden, installiert werden.

Bei derartigen Objekten haben die Leuchten einerseits die Aufgabe, für eine möglichst flächige Beleuchtung des jeweiligen Raumes zu sorgen. Weiterhin ist es wesentlich, dass die Leuchten selbst ein Stilmittel bilden, welches dem jeweiligen Raum ein repräsentatives Aussehen verleiht.

Eine derartige Leuchte ist aus der DE 20 2008 009 783 U1 bekannt. Die dort beschriebene Leuchte umfasst einen Hohlraum umschließenden ringförmigen Körper. In dessen Innenraum sind sich in Umfangsrichtung des Körpers erstreckende Leuchtmittel gelagert, welche Licht über eine Lichtaustrittsfläche abstrahlen, die von der inneren Mantelfläche des Körpers gebildet ist, welche den Hohlraum begrenzt.

Durch die ringförmige Ausgestaltung der Leuchte und die über die innere Mantelfläche des Körpers erfolgende Lichtabstrahlung wird ein leuchtender Innenring geschaffen, der einerseits, da die direkte Lichtstrahlrichtung innerhalb des Rings verläuft, ohne Gefahr eines Blendens auch von Personen direkt unterhalb der Leuchte betrachtet werden kann und andererseits auch von größerer Entfernung gut sichtbar ist.

Die DE 10 2010 002 400 A1 betrifft eine Leuchte mit zumindest einer Lampe und einem elektronischen Betriebsgerät. Das elektronische Betriebsgerät weist einen ersten Betriebgeräteteil auf, dessen elektronischen Bauteile in einem ersten Gehäuse angeordnet sind, und einen zweiten Betriebgeräteteil auf, dessen elektronische Bauteile in einem zweiten Gehäuse angeordnet sind, wobei das erste Gehäuse beabstandet zur Lampe und zum zweiten Betriebsgeräteteil angeordnet ist. Niederspannungs- und Steuerleitungen als Bestandteile einer Aufhängung sind in Befestigungsseilen verlegt.

Die DE 10 2012 104 969 A1 betrifft ein Beleuchtungssystem mit einer Stromversorgung, zwei elektrisch leitenden, an die Stromversorgung angeschlossenen Seilen und einem an den Seilen aufgehängten Leuchtenkörper. Die Seile sind jeweils durch einen Seilstopper geführt, wobei die Seilstopper jeweils reversibel an den Seilen festsetzbar sind. An die Seilstopper ist jeweils ein Führungsrohr angeschlossen, in welchen Führungsrohren jeweils ein Seilende aufgenommen ist. Der Leuchtenkörper ist vorzugsweise unmittelbar an die Führungsrohre angeschlossen. Weiterhin weisen die Seilstopper jeweils ein Betätigungselement auf, wobei durch Betätigen der Betätigungselemente die Seilstopper jeweils das den Seilstoppern zugeordnete Seil freigeben, sodass der Leuchtenkörper entlang der Seile verschiebbar ist. Dem Leuchtenkörper ist von der Stromversorgung über die Seile, die den Seilen zugeordneten Seilstopper und die an die Seilstopper jeweils angeschlossenen Führungsrohre elektrische Energie zuführbar.

Die EP 2 562 473 A1 betrifft eine Leuchte, die an einer Schnur aufgehängt ist, die auch zur Stromversorgung der Leuchte dient.

In DE 1 464 167 A ist eine Leuchte beschrieben, die an einem stromführenden Kabel aufgehängt ist.

Die EP 1 555 479 A1 betrifft eine Aufhängung für ein elektrisches Gerät, wobei zur Aufhängung stromführende Drähte vorgesehen sind. Die stromführenden Drähte liegen nicht frei sondern sind mit isolierenden Schichten umgeben.

In US 2006/0291219 A1 ist eine Leuchte beschrieben, die an einem freiliegenden Draht aufgehängt ist.

In US 2,767,598 ist eine Aufhängung für Kabel beschrieben, die aus stromführenden Drähten und diese umgebenden rohrförmigen Umhüllungen, besteht.

Der Erfindung liegt die Aufgabe zugrunde, eine Leuchte der eingangs genannten Art bereitzustellen, welche eine weiter verbesserte Funktionalität aufweist und dabei auch gehobenen ästhetischen Ansprüchen genügt.

Zur Lösung dieser Aufgabe sind die Merkmale des Anspruchs 1 vorgesehen. Vorteilhafte Ausführungsformen und zweckmäßige Weiterbildungen der Erfindung sind in den Unteransprüchen beschrieben.

Die erfindungsgemäße Leuchte ist mit einem Körper ausgebildet, in dessen Innenraum Leuchtmittel gelagert sind. Die Leuchtmittel strahlen Licht über wenigstens eine Lichtaustrittsfläche ab. Der Körper ist mit einer Aufhängung an wenigstens einer Aufnahmefläche fixiert. Elemente der Aufhängung bilden Stromzuleitungsmittel, mittels derer eine Stromzufuhr zu elektrischen und/oder elektronischen Elementen im Körper erfolgt. Die Aufhängung weist mehrere Stromzuleitungsmittel bildende Drähte auf, die jeweils mit einem Ende am Körper fixiert sind, und am anderen Ende an einer Aufnahme an der Aufnahmefläche fixiert sind. An einem Ende eines Drahts ist in einer aus elektrisch isolierendem Material bestehenden Kapselung geführt und dort lagefixiert. Der Draht ist durch die Bohrung einer Leiterplatte geführt und die Kapselung an einer Seite der Leiterplatte gelagert.

Durch die Doppelfunktion der erfindungsgemäßen Aufhängung derart, dass diese nicht nur zur Fixierung der Leuchte an einer Aufnahmefläche eines Raumes dient sondern zugleich ein Stromzuleitungsmittel bildet, wird ein hoher Rationalisierungseffekt erzielt. Insbesondere wird die Anzahl der zur Herstellung der Leuchte benötigten Teile reduziert, was zu einer signifikanten Reduzierung der Herstellkosten führt.

Prinzipiell kann die Leuchte mit der erfindungsgemäßen Aufhängung als Wandleuchte ausgebildet sein. Besonders vorteilhaft ist die Leuchte als Deckenleuchte ausgebildet, und ist mittels der Aufhängung an einer Decke eines Raumes fixiert.

Insbesondere für den letzteren Fall weist die Aufhängung mehrere Stromzuleitungsmittel bildende Drähte auf, die jeweils mit einem Ende am Körper fixieret sind, und am anderen Ende an einer Aufnahme an der Aufnahmefläche fixiert sind.

Dabei ist vorteilhaft, dass die Aufnahme von einem Baldachin an der Decke eines Raumes gebildet ist.

Die Drähte bilden nicht nur unauffällige, den ästhetischen Gesamteindruck nicht beeinträchtigende Aufhängungen. Vielmehr bilden die aus metallischen Werkstoffen bestehenden Drähte gute elektrische Leiter und bilden somit effiziente Stromzuleitungsmittel.

Die Drähte können zwischen dem Baldachin und dem Körper der Leuchte freiliegen, da zur Stromversorgung der elektrischen und/oder elektronischen Komponenten nur Kleinspannungen, die kleiner als 60 V sind, benötigt werden. Eine Berührung von Drähten, an dessen derartige Kleinspannungen anliegen, sind für Bedienpersonen, die die Leuchte installieren, in keiner Weise kritisch. Während des Betriebs der Leuchte kommen Personen generell nicht in Kontakt mit der Leuchte, da diese an einer Decke eines Raumes hängt.

Daraus ergibt sich ein besonders einfacher Aufbau der Aufhängung, da die Drähte im Bereich zwischen dem Baldachin, oder allgemein der Aufnahme, und dem Körper nicht mit elektrisch isolierenden Umhüllungen versehen sein müssen.

Lediglich im Bereich der Zuführungen zu dem Baldachin einerseits und zu dem Körper der Leuchte andererseits müssen elektrische Isolationen vorgesehen sein, da diese Elemente der Leuchte aus elektrisch leitfähigen Materialien bestehen können.

Hierzu ist vorteilhaft jeweils ein Ende eines Drahtes in einer aus elektronisch isolierendem Material bestehenden Hülse geführt und dort lagegesichert. Dabei ist die Hülse in einer Bohrung der Aufnahme gelagert.

Zweckmäßigerweise ist in der Hülse ein Anschlussteil befestigbar, dass an der Aufnahme fixierbar ist. Dabei bildet das Anschlussteil ein Mittel zum elektrischen Anschluss an eine Stromversorgung.

Die in der Bohrung der Aufnahme gelagerte Hülse bildet ein Zugentlastungsmittel, das heißt sie nimmt die Zugkräfte des am Draht hängenden Körpers auf. Dadurch wird erreicht, dass keine Zugkräfte auf das Anschlussteil wirken, das an eine Stromversorgung angeschlossen wird.

Weiterhin vorteilhaft ist das jeweils andere Ende des Drahts in einer aus elektrisch isolierendem Material bestehenden Kapselung geführt und dort lagefixiert. Dabei bildet die Kapselung ein Zugentlastungsmittel.

Dadurch wird erreicht, dass auf das über die Kapselung hervorstehende Ende des Drahts keine Zugkräfte wirken, so dass dieses ohne weiteres mit elektrischen und/oder elektronischen Komponenten im Körper kontaktiert werden kann.

Gemäß einer Variante der Erfindung ist eine Leuchte mit einem Körper vorgesehen, in dessen Innenraum Leuchtmittel gelagert sind. An der Oberseite und/oder an der Unterseite des Körpers ist eine Lichtaustrittsfläche vorgesehen. Besonders vorteilhaft bildet diese eine Deckenleuchte, wobei diese mit einer Aufhängung an der Decke fixiert ist. Die Elemente dieser Aufhängung bilden Stromzuleitungsmittel, mittels derer eine Stromzufuhr zu elektrischen und/oder elektronischen Kompetenten im Körper erfolgt.

Diese Stromzuleitungsmittel für die erfindungsgemäße Leuchte können gemäß den vorgenannten Ausführungsformen ausgebildet sein.

Bei der erfindungsgemäßen Leuchte wird eine hohe Ästhetik mit einer gleichfalls hohen technischen Funktionalität verknüpft. Einerseits bildet die Lichtaustrittsfläche eine optisch ansprechende, von weitem sichtbare Struktur aus, die ein Stilmittel mit hohem Wiedererkennungswert bildet.

Gleichfalls wird mit dem über die Lichtaustrittsfläche abgestrahlten Licht eine großflächige Raumbeleuchtung ermöglicht, die einen Einsatz der Leuchte insbesondere auch in großen Räumen öffentlicher Gebäude und dergleichen ermöglicht.

Dabei wird mit einer an der Unterseite des Körpers angeordneten Lichtaustrittsfläche eine direkte Ausleuchtung des Raums erhalten. Demgegenüber wird mit einer an der Oberseite des Körpers angeordneten Lichtaustrittsfläche eine indirekte Raumbeleuchtung erhalten. Da wahlweise an der Oberseite und/oder an der Unterseite eine sich vorteilhaft jenseits über die gesamte Länge des Körpers erstreckende Lichtaustrittsfläche vorgesehen sein kann, können beide Beleuchtungseffekte miteinander kombiniert werden.

Die erfindungsgemäße Leuchte kann in unterschiedlichen geometrischen Ausführungen hergestellt werden, wodurch einerseits eine Anpassung an spezifische Räumlichkeiten möglich ist und andererseits eine Fülle unterschiedlicher Designs möglich ist.

Gemäß einer ersten Ausgestaltung bildet bei der erfindungsgemäßen Leuchte der Körper eine Spiralstruktur aus.

Derartige Leuchten können somit komplexe dreidimensionale Strukturen mit entsprechend komplexen Strahlcharakteristiken bilden.

Alternativ kann der Körper der erfindungsgemäßen Leuchte einen geschlossenen Ring ausbilden. Dieser Ring kann kreisförmig, oval mehreckig und dergleichen ausgebildet sein. In diesem Fall ist der ringförmige Körper der Leuchte in einer Ebene orientiert, wobei wesentlich ist, dass die Lichtaustrittsfläche der Leuchte geneigt zu dieser Ebene verläuft.

Weiterhin kann der Körper eine lineare Struktur ausbilden, wobei der Körper exakt entlang einer Geraden verlaufen kann oder eine gebogene oder geschwungene Form oder dergleichen aufweisen kann.

Der Körper weist vorteilhaft ein Hohlprofil auf. Das Hohlprofil besteht vorteilhaft aus einem metallischen Werkstoff wie Aluminium. Generell können auch andere Materialien wie Kunststoffe verwendet werden.

Während der ringförmige Körper bevorzugt generell aus lichtundurchlässigen Materialien besteht, ist vorteilhaft zur Ausbildung der oder jeder Lichtaustrittsfläche eine transparente Abdeckung vorgesehen, die in einer Aussparung des ringförmigen Körpers eingebaut ist, wobei die transparente Abdeckung in verschiedenen Farben hergestellt werden kann.

Damit gelangt von den Leuchtmitteln erzeugtes Licht nur über die Lichtaustrittsfläche aus dem ringförmigen Körper.

Um eine breite Abstrahlcharakteristik über die Lichtaustrittsfläche und somit eine großflächige Raumbeleuchtung zu erhalten, ist es zweckmäßig, wenn die transparente Abdeckung einen Diffusor bildet, der das von den Leuchtmitteln erzeugte Licht gezielt aufstreut. Hierfür eignen sich vorteilhaft transparente Abdeckungen aus Acrylglas.

Die Leuchte kann besonders rationell gefertigt werden, indem die transparente Abdeckung im ringförmigen Körper, insbesondere im Hohlprofil, eingespannt oder eingerastet wird. Generell ist auch eine Befestigung mit Befestigungsmitteln wie Schrauben und dergleichen möglich.

Gemäß einer besonders vorteilhaften Ausgestaltung sind bei der erfindungsgemäßen Leuchte die Leuchtmittel von LED-Elementen gebildet.

Derartige LED-Elemente, die insbesondere in Form von LED-Pads oder LED-Bändern ausgebildet sind, das heißt als flächige Elemente ausgeführt sind, ermöglichen eine einfache und schnelle Bestückung des ringförmigen Körpers.

Generell können als Leuchtmittel auch Neon-Hochspannungsröhren oder Kompakt-Leuchtstofflampen verwendet werden.

Die Erfindung wird im Folgenden anhand der Zeichnungen erläutert. Es zeigen:
- Figur 1:: Seitenansicht eines ersten Ausführungsbeispiels der erfindungsgemäßen Leuchte.
- Figur 2 a, b:: Querschnittsdarstellungen des Körpers der Leuchte gemäß Figur 1 in unterschiedlichen Schnittebenen.
- Figur 3:: Darstellung einer Hülse und eines Anschlussteils an einem ersten Ende eines Drahts als Aufhängung für die Leuchte gemäß Figur 1.
- Figur 4:: Darstellung der Anordnung gemäß Figur 3 in einem Baldachin.

Die Figuren 1, 2a und 2b zeigen ein Ausführungsbeispiel einer als Deckenleuchte ausgebildeten Leuchte 1, die bevorzugt in größeren Räumen, wie Eingangshallen von Bürogebäuden, Banken oder dergleichen, angebracht wird. Typischerweise sind in derartigen Räumen Mehrfachanordnungen derartiger Leuchten 1 vorgesehen.

Die Leuchte 1 weist einen ringförmigen Körper 2 auf, der rotationssymmetrisch zu der in vertikaler Richtung verlaufenden Symmetrieachse (Figur 1), ausgebildet ist. Die Leuchte 1 wird mittels einer Halterung, die im vorliegenden Fall von mehreren an der Oberseite der Leuchte 1 fixierten Drähten 3 beziehungsweise Drahtseilen gebildet ist, an einem an der Decke 4 des Raumes angeordneten Baldachin 5 befestigt, so dass die Leuchte 1 in einer horizontalen Ebene liegt. Die Stromzufuhr der Leuchte 1 erfolgt über den Baldachin 5 und dort ausmündende Stromzuführungsmittel, welche von den Drähten 3 selbst gebildet sind.

Die Leuchte 1 weist im vorliegenden Fall eine Kreisringform auf. Anstelle einer Kreisringform kann die Leuchte 1 auch eine ovale, mehreckige oder andere drehsymmetrische Form aufweisen.

Der ringförmige Körper 2 der Leuchte 1 weist, wie Figur 2a zeigt, ein Hohlprofil 6 auf. Das Hohlprofil 6 weist eine rechteckige Kontur auf, wobei dieser Querschnitt über den gesamten Querschnitt konstant ist. Das Hohlprofil 6 besteht aus einem lichtundurchlässigen Material, im vorliegenden Fall aus Aluminium.

Das Hohlprofil 6 weist einen H-förmigen Querschnitt auf, das heißt zwischen zwei vertikal angeordneten Seitenwänden 6a, 6b verläuft ein Steg 6c im horizontaler Richtung.

Auf der Ober- und Unterseite des Stegs 6c sind Leuchtmittel aufgebracht. Als Leuchtmittel sind im vorliegenden Fall LED-Bänder 7 vorgesehen, die sich über den gesamten Umfang des ringförmigen Körpers 2 erstrecken. Die LED-Bänder 7 weisen ein Trägermaterial 8 auf, auf welchem LED-Elemente 9 angeordnet sind.

Das Hohlprofil 6 ist an seiner Ober- und Unterseite offen. In diese Öffnungen ist jeweils eine transparente Abdeckung 10a, 10b eingesetzt, welche eine Lichtaustrittsfläche ausbildet. Insbesondere sind die transparenten Abdeckungen 10a, 10b in die Öffnungen eingerastet oder dort verspannt.

Die von den LED-Elementen 9 emittierten Lichtstrahlen 11 durchsetzen die zugrundeliegenden transparenten Abdeckungen 10a, 10b. Dabei werden die Lichtstrahlen 11 in vorgegebener Weise aufgestreut. Durch die so aus dem ringförmigen Körper 2 geführten Lichtstrahlen 11 wird der Raum beleuchtet. Zudem ist die mit den Lichtstrahlen 11 ausgeleuchtete transparente Abdeckung 10a, 10b als Leuchtring sichtbar.

Die die Stromzuleitungsmittel bildenden Drähte 3 sind, wie Figur 2b zeigt, durch Bohrungen in der transparenten Abdeckung 10a in den Körper 2 geführt. Jeder Draht 3 durchsetzt eine Bohrung im Steg 6c und einer am Steg 6c befestigten Leiterplatte L. In diesem Bereich ist der Draht 3 mit einer aus elektrisch isolierendem Material bestehenden Kapselung 12 ummantelt. Die Kapselung 12 ist fest mit dem Draht 3 verbunden und sitzt an der Unterseite des Stegs 6c. Dadurch bildet die Kapselung 12 ein Zugentlastungsmittel. Auf das über die Kapselung 12 hervorstehende feie Ende des Drahts 3 wirken somit keine Zugkräfte, so dass dieses kräftefrei an den Elektronikkomponenten auf der Leiterplatte L angeschlossen werden kann, wie Figur 2b schematisch zeigt. Beispielsweise kann der Draht 3 an einer nicht dargestellten Leiterplatte L kontaktiert werden. Durch die elektrisch isolierende Kapselung 12 ist ein kurzschlusssicherer Anschluss 15 des Drahtes 3 an Elektronikkomponenten im Körper 2 gewährleistet.

Das obere Ende jedes Drahtes 3 wird auf den Baldachin 5 geführt. Damit erfolgt einerseits die Aufhängung der Leuchte 1 und andererseits der Anschluss 15 der Drähte 3 an eine nicht dargestellte Stromversorgung.

Figur 3 zeigt eine Einzeldarstellung eines Drahts 3 im oberen Endbereich. Der Draht 3 ist in diesem Bereich in einer aus elektronisch isolierendem Material bestehenden Hülse 13 geführt und lagegesichert. Die Hülse 13 besteht aus einem langgestreckten, zylindrischen dünnen Grundkörper 13a und einem Kopfteil 13b, dass gegenüber dem Grundkörper 13a verbreitet ist. Der Draht 3 ist weiterhin in einem Anschlussteil geführt, das in Form eines Kabelschuhs 14 ausgebildet ist. Der Kabelschuh 14 besteht aus elektrisch leitfähigem Material und umfasst einen Hohlkörper 14a sowie ein gelenkig mit diesem gekoppeltes Anschlusselement 14b. Der Draht 3 wird im Hohlkörper 14a des Kabelschuhs 14 geführt und lagefixiert. Das Anschlusselement 14b ist an einem längsseitigen Ende des Hohlkörpers 14a vorgesehen, an dem anderen Ende des Hohlkörpers 14a ist ein Ansatz 14c mit einem Außengewinde vorgesehen. Der Kabelschuh 14 wird an der Hülse 13 dadurch fixiert, dass das Außengewinde am Ansatz 14c in ein Innengewinde des Kopfteils 13b der Hülse 13 eingeschraubt wird.

Figur 4 zeigt die Komponenten gemäß Figur 3 als fertig montierte Einheit am Baldachin 5. Der Kabelschuh 14 ist auf die Hülse 13 aufgeschraubt. Der Draht 3 durchsetzt den Grundkörper 13a der Hülse 13 und den Hohlkörper 14a des Kabelschuhs 14 und steht mit seinem freien Ende über den Kabelschuh 14 hervor. Das Anschlusselement 14b ist an einen Anschluss 15 im Baldachin 5 angeschraubt und so an eine nicht dargestellte Stromversorgung angeschlossen.

Wie aus Figur 4 weiter ersichtlich ragt der Grundkörper 13a der Hülse 13 durch eine Bohrung im Baldachin 5. Da das Kopfteil 13b der Hülse 13 breiter ist als der Durchmesser der Bohrung kann die Hülse 13 nicht durch die Bohrung durchrutschen, das heißt die Hülse 13 ist in der Bohrung liegend an der Wand des Baldachins 5 lagegesichert. Die Hülse 13 bildet somit ein Zugentlastungsmittel, da sie die auf den Draht 3 wirkenden Zugkräfte, die durch den Körper 2 der Leuchte 1 bewirkt sind, abfangen. Zudem ist durch die elektrische Ziehung der Hülse 13 der Draht 3 gegen Kurzschluss gesichert im Baldachin 5 gelagert.

### Bezugszeichenliste

- (1): Leuchte
- (2): Körper
- (3): Draht
- (4): Decke
- (5): Baldachin
- (6): Hohlprofil
- (6a): Seitenwand
- (6b): Seitenwand
- (6c): Steg
- (7): LED-Bänder
- (8): Trägermaterial
- (9): LED-Elemente
- (10a): transparente Abdeckung
- (10b): transparente Abdeckung
- (11): Lichtstrahlen
- (12): Kapselung
- (13): Hülse
- (13a): Grundkörper
- (13b): Kopfteil
- (14): Kabelschuh
- (14a): Hohlkörper
- (14b): Anschlusselement
- (14c): Ansatz
- (15): Anschluss

- S: Symmetrieachse
- L: Leiterplatte

## Patentansprüche

1. Leuchte (1) mit einem Körper (2), in dessen Innenraum Leuchtmittel gelagert sind, wobei die Leuchtmittel Licht über wenigstens eine Lichtaustrittsfläche abstrahlen, und mit einer Aufhängung, mittels derer der Körper (2) an wenigstens einer Aufnahmefläche fixiert ist, wobei Elemente der Aufhängung Stromzuleitungsmittel bilden, mittels derer eine Stromzufuhr zu elektrischen und/oder elektronischen Elementen im Körper (2) erfolgt, und wobei die Aufhängung mehrere Stromzuleitungsmittel bildende Drähte (3) aufweist, die jeweils mit einem Ende am Körper (2) fixiert sind, und am anderen Ende an einer Aufnahme an der Aufnahmefläche fixiert sind, **dadurch gekennzeichnet, dass** das jeweils andere Ende eines Drahts (3) in einer aus elektrisch isolierendem Material bestehenden Kapselung (12) geführt und dort lagefixiert ist, und dass der Draht (3) durch die Bohrung einer Leiterplatte (L) geführt ist und die Kapselung (12) an einer Seite der Leiterplatte (L) gelagert ist.

2. Leuchte (1) nach Anspruch 1, **dadurch gekennzeichnet, dass** diese als Deckenleuchte ausgebildet ist, und dass diese mittels der Aufhängung an einer Decke (4) eines Raumes fixiert ist.

3. Leuchte (1) nach einem der Ansprüche 1 oder 2, **dadurch gekennzeichnet, dass** jeweils das andere Ende eines Drahtes (3) in einer aus elektronisch isolierendem Material bestehenden Hülse (13) geführt ist und dort lagegesichert ist, wobei in der Hülse (13) ein Anschlussteil befestigbar ist welches an der Aufnahme fixierbar ist, wobei das Anschlussteil ein Mittel zum elektrischen Anschluss an eine Stromversorgung bildet, wobei insbesondere die Hülse (13) in einer Bohrung der Aufnahme gelagert ist.

4. Leuchte (1) nach einem der Ansprüche 1 bis 3, **dadurch gekennzeichnet, dass** das jeweils andere Ende eines Drahts (3) in einer aus elektrisch isolierendem Material bestehenden Kapselung (12) geführt und dort lagefixiert ist, die Kapselung (12) an der Innenseite des Körpers (2) gelagert ist.

5. Leuchte (1) nach Anspruch 3 oder 4, **dadurch gekennzeichnet, dass** jede Hülse (13) und/oder jede Kapselung (12) ein Zugentlastungsmittel bildet.

6. Leuchte (1) nach einem der Ansprüche 1 bis 5, **dadurch gekennzeichnet, dass** an der Oberseite und/oder an der Unterseite des Körpers (2) eine Lichtaustrittsfläche vorgesehen ist.

7. Leuchte (1) nach Anspruch 6, **dadurch gekennzeichnet, dass** der Körper (2) eine Spiralstruktur oder einen kreisförmigen, ovalen oder mehreckigen geschlossenen Ring ausbildet, oder dass der Körper (2) eine lineare Anordnung ausbildet.

8. Leuchte (1) nach einem der Ansprüche 6 bis 7 **dadurch gekennzeichnet, dass** sich die Lichtaustrittsflächen über die gesamte Oberseite und/oder die gesamte Unterseite des Körpers (2) erstrecken.

9. Leuchte (1) nach einem der Ansprüche 6 bis 8, **dadurch gekennzeichnet, dass** der Körper (2) ein Hohlprofil (6) aufweist, welches insbesondere aus einem metallischen Werkstoff besteht.

10. Leuchte (1) nach einem der Ansprüche 1 bis 9, **dadurch gekennzeichnet, dass** die Leuchtmittel von LED-Elementen (9) oder von Neon-Hochspannungsröhren oder von Kompakt-Leuchtstofflampen gebildet sind.

11. Leuchte (1) nach einem der Ansprüche 6 bis 10, **dadurch gekennzeichnet, dass** zur Ausbildung der oder jeder Lichtaustrittsfläche eine transparente Abdeckung (10a, 10b) vorgesehen ist, die in einer Aussparung des Körpers (2) eingebaut ist, wobei die transparente Abdeckung (10a, 10b) in die Aussparung des Körpers (2) eingespannt, eingerastet oder dort mit Befestigungsmitteln fixiert ist.

12. Leuchte (1) nach Anspruch 11, **dadurch gekennzeichnet, dass** die transparente Abdeckung (10a, 10b) aus Acrylglas besteht.

## Claims

1. Light (1) with a body (2), in the interior space of which lighting means are mounted, wherein the lighting means radiate light by way of at least one light output surface, and with suspension means by way of which the body (2) is fixed to at least one mounting surface, wherein elements of the suspension means form power feed means by way of which a current feed to electrical and/or electronic elements in the body (2) takes place, and wherein the suspension means comprises a plurality of wires (3), which form current feed means and which are each fixed at one end to the body (2) and fixed at the other end to a mount at the mounting surface, characterised inn that the respective other end of a wire (3) is guided in an encapsulation (12), which consists of electrically insulating material, and is positionally fixed there, and that the wire (3) is led through the bore of a circuitboard (L) and the encapsulation (12) is mounted on one side of the circuitboard (L).

2. Light (1) according to claim 1, **characterised in that** this is constructed as a ceiling light and that this is fixed to a ceiling (4) of a room by way of the suspension means.

3. Light (1) according to one of claims 1 and 2, **characterised in that** in each instance the other end of a wire (3) is guided in a sleeve (13), which consists of electrically insulating material, and is positionally fixed there, wherein a connecting member which is fixable to the mount can be fastened in the sleeve (13), wherein the connecting member forms means for electrical connection to a power supply and wherein, in particular, the sleeve (13) is mounted in a bore of the mount.

4. Light (1) according to any one of claims 1 to 3, **characterised in that** the respective other end of a wire (3) is guided in an encapsulation (12), which consists of electrically insulating material, and is positionally fixed there, the encapsulation (12) being mounted on the inner side of the body (2).

5. Light (1) according to claim 3 or 4, **characterised in that** each sleeve (13) and/or each encapsulation (12) forms or form tension relief means.

6. Light (1) according to any one of claims 1 to 5, **characterised in that** a light exit surface is provided at the upper side and/or at the lower side of the body (2).

7. Light (1) according to claim 6, **characterised in that** the body (2) forms a spiral structure or a circular, oval or polygonal closed ring or that the body (2) forms a linear arrangement.

8. Light (1) according to one of claims 6 and 7, **characterised in that** the light exit surfaces extend over the entire upper side and/or the entire lower side of the body (2).

9. Light (1) according to any one of claims 6 to 8, **characterised in that** the body (2) comprises a hollow section 96) consisting of, in particular, a metallic material.

10. Light (1) according to any one of claims 1 to 9, **characterised in that** the lighting means are formed by LED elements (9), by neon high-voltage tubes or by compact fluorescent lamps.

11. Light (1) according to any one of claims 6 to 10, **characterised in that** a transparent cover (10a, 10b) installed in a recess of the body (2) is provided for forming the or each light exit surface, wherein the transparent cover (10a, 10b) is clamped or detented in place in the recess of the body (2) or fixed there by fastening means.

12. Light (1) according to claim 11, **characterised in that** the transparent cover (10a, 10b) consist of acrylic glass.

## Revendications

1. Luminaire (1) comprenant un corps (2) à l'intérieur duquel sont logées des sources lumineuses, lesquelles sources lumineuses émettent de la lumière par au moins une surface de sortie de lumière, et comprenant une suspension au moyen de laquelle le corps (2) est fixé à au moins une surface de réception, des éléments de la suspension formant des moyens d'amenée de courant au moyen desquels est réalisée une amenée de courant à des éléments électriques et/ou électroniques dans le corps (2) et la suspension présentant plusieurs fils (3) formant des moyens d'amenée de courant, qui sont fixés chacun par une extrémité au corps (2) et sont fixés, à l'autre extrémité, à un support sur la surface de réception,
**caractérisé en ce que** l'autre extrémité respective du fil (3) est guidée et fixée en position dans un encapsulage (12) constitué d'un matériau électriquement isolant, et que le fil (3) est guidé à travers le perçage d'une carte de circuit imprimé (L) et l'encapsulage (12) est monté sur un côté de la carte de circuit imprimé (L).

2. Luminaire (1) selon la revendication 1, **caractérisé en ce que** celui-ci est réalisé sous la forme d'un plafonnier et que celui-ci est fixé à un plafond (4) d'une pièce au moyen de la suspension.

3. Luminaire (1) selon l'une des revendications 1 ou 2, **caractérisé en ce que** l'autre extrémité respective d'un fil (3) est guidée et maintenue en position dans une douille (13) constituée d'un matériau électriquement isolant, une partie de connexion pouvant être fixée dans la douille (13) ainsi que fixée au support, la partie de connexion formant un moyen de connexion électrique à une alimentation en courant, la douille (13) étant en particulier montée dans un perçage du support.

4. Luminaire (1) selon l'une des revendications 1 à 3, **caractérisé en ce que** l'autre extrémité respective du fil (3) est guidée et fixée en position dans un encapsulage (12) constitué d'un matériau électriquement isolant et que l'encapsulage (12) est monté sur le côté intérieur du corps (2).

5. Luminaire (1) selon la revendication 3 ou la revendication 4, **caractérisé en ce que** chaque douille (13) et/ou chaque encapsulage (12) forme un moyen de décharge de traction.

6. Luminaire (1) selon l'une des revendications 1 à 5, **caractérisé en ce qu'**une surface de sortie de lumière est prévue sur la face supérieure et/ou sur la face inférieure du corps (2).

7. Luminaire (1) selon la revendication 6, **caractérisé en ce que** le corps (2) forme une structure en spirale ou un anneau circulaire, ovale ou polygonal fermé, ou que le corps (2) forme un arrangement linéaire.

8. Luminaire (1) selon l'une des revendications 6 à 7, **caractérisé en ce que** les surfaces de sortie de lumière s'étendent sur toute la face supérieure et/ou sur toute la face inférieure du corps (2).

9. Luminaire (1) selon l'une des revendications 6 à 8, **caractérisé en ce que** le corps (2) présente un profilé creux (6) qui est constitué en particulier d'un matériau métallique.

10. Luminaire (1) selon l'une des revendications 1 à 9, **caractérisé en ce que** les sources lumineuses sont formées d'éléments à LED (9), de tubes néon haute tension ou de lampes fluorescentes compactes.

11. Luminaire (1) selon l'une des revendications 6 à 10, **caractérisé en ce que** pour réaliser la ou chaque surface de sortie de lumière, il est prévu un cache transparent (10a, 10b) qui est monté dans un évidement du corps (2), le cache transparent (10a, 10b) étant serré ou encliqueté dans l'évidement du corps (2) ou fixé dans celui-ci avec des moyens de fixation.

12. Luminaire (1) selon la revendication 11, **caractérisé en ce que** le cache transparent (10a, 10b) est constitué de verre acrylique.
